# EUROPÄISCHE PATENTSCHRIFT

(11) **EP 1 177 838 B1**
(45) Veröffentlichungstag und Bekanntmachung des Hinweises auf die Patenterteilung: **30.06.2004**
(21) Anmeldenummer: 01110332.2
(22) Anmeldetag: 26.04.2001
(51) Int. Cl.: B07B 1/18

(54) **Trommelsiebmaschine**
Drum screen
Tamis à tambour

(30) Priorität: 31.07.2000 DE 20013174 U
(43) Veröffentlichungstag der Anmeldung: 06.02.2002
(73) Patentinhaber: Heissenberger & Pretzler Ges.m.b.H., 8130 Frohnleiten (AT)
(72) Erfinder: Dipl.-Ing. Rudolf Pretzler, A-8600 Bruck / Mur (AT); Ing. Josef Heissenberger, A-8045 Graz (AT)
(74) Vertreter: Zinnecker, Armin, Dipl.-Ing.

(56) Entgegenhaltungen:
- EP-A- 0 896 837
- US-A- 5 071 544
- US-A- 5 373 948

## Beschreibung

Die Erfindung betrifft eine Trommelsiebmaschine gemäß dem Oberbegriff des Anspruchs 1. Eine derartige Trommelsiebmaschine ist aus der US-A-5071544 bekannt. Trommelsiebmaschinen werden für verschiedenste Anforderungen eingesetzt. Sie finden Anwendungen zur Siebung von Kompost, Rindenmulch, Holzhäcksel, Sand, Kies, kontaminierten Böden, gebrochenem Bauschutt oder Restmüll.

Die Siebtrommeln werden zusammen mit ihrem Antriebsmotor in einem Gestell gelagert, das auch fahrbar ausgestaltet sein kann. Zur Reinigung der Siebtrommeln werden derzeit zylindrische Besen verwendet, welche die Sieblochung von außen nach innen durch Einstecken der einzelnen Borsten reinigen. Diese Reinigungstechnik funktioniert einwandfrei bei klebrigen Massen, wie nassem Erdreich, Sand oder feuchtem Kompost. Dagegen führt die Verarbeitung von Restmüll, bei dem sehr häufig lange Partikel, welche teilweise durch die Sieblochung fallen, wie Tonbänder, Schnüre, Bänder etc. zum Einwickeln der Siebtrommel, was aufgrund des Abdeckens der jeweiligen Sieblöcher zu einer erheblichen Verschlechterung der Siebleistung führt. Ist eine Siebtrommel für einen derartigen Einsatz vorgesehen, werden derzeit metallische Abstreifer am Außenmantel der Trommelsiebe verwendet. Diese von außen anstellbaren metallischen Abstreifer führen aber zu einem hohen Verschleiß und gehen einher mit einer großen Lärmemission, die für den Betreiber der Trommelsiebmaschine häufig nicht hinnehmbar ist.

Es ist bereits auch z.B. aus der US-A-5 373 948, eine Trommelsiebmaschine mit mindestens einer rotierend antreibbaren Trommel mit gelochtem Siebblechmantel bekannt, bei dem außen auf dem Mantel die Sieblochungen umgebende Rohrstutzen aufgeschweißt sind. Diese Konstruktion weist im wesentlichen zwei Nachteile auf. Zum einen können sich im zylindrischen Rohr Partikel verklemmen. Zum anderen werden wickelfähige Teile, wie Bänder, Schnüre, Seile etc. zwischen den Rohrstutzen aufgewickelt. Diese aufgewickelten Teile können bei der Ausführung aber nicht mehr über einen außen am Mantel angeordneten metallischen Abstreifer entfernt werden. Der Vorteil der angesetzten Rohrstutzen gegenüber den einfachen Lochblechen liegt aber bei der Verarbeitung von Restmüll darin, daß die glatten Rohrwände ein Einhaken von sperrigen Gegenständen in den Löchern des Lochbleches verhindern.

Die Aufgabe der Erfindung besteht darin, eine Trommelsiebmaschine bekannter Bauform derart weiterzubilden, daß sie sich insbesondere auch für das Sieben von Restmüll eignet.

Erfindungsgemäß wird diese Aufgabe ausgehend von einer gattungsgemäßen Trommelsiebmaschine durch die Kombination mit dem kennzeichnenden Merkmal des Anspruchs 1 gelöst. Demnach umschließen die außen auf dem Siebblechmantel sich in Trommellängsrichtung erstreckenden Leisten benachbarte Sieblöcher jeweils teilweise. Bei diesem Konstruktionsprinzip wird durch die den Lochumfang zumindest teilweise umgebenden Leisten ein Verhaken von sperrigen Gegenständen im Siebblech weitgehend verhindert. Andererseits handelt es sich nicht um ein geschlossenes Rohr, das sich an das Trommelloch anschließt, so daß ein Verklemmen von Partikeln im Rohr ebenfalls wirksam verhindert wird. Dadurch daß die jeweiligen Sieblöcher nur teilweise umschlossen sind, erweitert sich der Querschnitt nach außen gegenüber der Sieblochung erheblich. In den sich an den Hauptanspruch anschließenden Unteransprüchen sind vorteilhafte Ausführungsvarianten der Erfindung wiedergegeben.

So können die Leisten die Sieblöcher jeweils zur Hälfte ihres Lochumfanges umschließen. Hierdurch wird ein optimaler Kompromiss zwischen der Gefahr des sich Zusetzens der Löcher durch sperrige Gegenstände einerseits und der Gefahr des Zusetzens der sich anschließenden Rohrstutzen durch Partikel etc. andererseits gefunden.

Auch sich auf die Trommel aufwickelnde Bänder, Schnüre etc. können in einfacher Art und Weise vom Trommelmantel entfernt werden. Hierzu ist gemäß einer bevorzugten Ausführungsvariante mindestens ein Schneidwerk vorgesehen, das zum Durchschneiden der auf der Trommel außen aufgewickelten Materialien dient. Derartige Schneidwerke können an einer oder mehreren Leisten auf Trommelumfang angeordnet sein.

Einzelheiten und Vorteile der Erfindung werden anhand eines in der Zeichnung dargestellten Ausführungsbeispieles näher erläutert. Es zeigen:
- Fig. 1:: eine teilweise perspektivische Darstellung eines Siebblechmantels einer Trommelsiebmaschine nach einer Ausführungsform der vorliegenden Erfindung,
- Fig. 2:: einen Querschnitt durch den Siebmantel gemäß Fig. 1,
- Fig. 3:: das Detail B aus Fig. 1 und
- Fig. 4:: das Detail A aus Fig. 2.

Die in Fig. 1 dargestellte Siebtrommel 10 weist einen Siebblechmantel 12 auf. Der Siebblechmantel 12 weist eine Vielzahl von Sieblöchern 14 auf, die in der Fig. 1 vereinfacht nur anhand einiger Beispiele dargestellt wurden. Die Sieblöcher erstrecken sich üblicher Weise gleichmäßig verteilt über den gesamten Siebblechmantel 12. In der hier dargestellten Ausführungsvariante sind die Sieblöcher 14 entlang paralleler Linien in Längsrichtung zum Siebblechmantel 12 ausgerichtet. Seitlich weist das Trommelsieb Flansche 16 und 18 auf. Die Trommelsiebe weisen an ihren Stirnseiten jeweils freie Querschnitte auf. Die Lagerung der Trommelsiebe und der Antrieb sind bauüblich ausgeführt. Anhand des Details B in Fig. 3 ist zu erkennen, daß parallel zu den Sieblochreihen mit Löchern 14 Leisten 20 parallel zueinander und in Längsrichtung des Siebblechmantels 12 ausgerichtet aufgeschweißt sind. Der perspektivischen Darstellung des Details B kann insbesondere in der untersten Reihe die Formgebung der Leisten 20 entnommen werden. Die Leisten sind aus zwei sich alternierend wiederholenden Elementen gebildet. Zum einen aus den die jeweiligen Sieblöcher 14 umschließenden im Querschnitt halbkreisförmigen Blechteilen 22 und gerade verlaufenden Verbindungsstegen 24, die die halbkreisförmig geformten Leistenteile 22 miteinander verbinden. Im Detail B und der Fig. 1 sind nicht sämtlich Löcher 14 und Leisten 20, wie sie real auf dem Siebblechmantel vorhanden sind, dargestellt. Es handelt sich hier also nur um vereinfachte Darstellungen.

In den Figuren 2 und 4 sind die Leisten 20 in entsprechender Schnittdarstellung gezeigt. Hier ist insbesondere deutlich zu erkennen, wie die Leisten 20 senkrecht vom Siebblechmantel 12 abstehen. Innerhalb des Siebblechmantels ist bei der hier vorliegenden Ausführungsvariante eine fest mit dem Siebblechmantel 12 verbundene Schnecke 26 dargestellt, die zum Transport des zu siebenden Gutes dient. Diese Schnecke 26 ist jedoch nicht zwingend vorzusehen, da der Transport des Siebgutes auch durch ein entsprechendes Schrägstellen des Siebblechmantels 12 erreicht werden kann.

Nicht näher dargestellt in den Figuren ist ein Schneidwerk, mit dem um den Siebblechmantel 12 gewickelte Schnüre, Bänder, Tonbänder etc. längs entlang der Trommel durchgeschnitten werden können, so daß sie bei weiterer Rotation der Trommel von dieser abfallen. Diese Schneidwerke können beispielsweise ähnlich den Schneidwerken von Balkenmähwerken, sogenannten Fingerbalken, Mulchbalken oder Doppelmesserbalken ausgeführt sein. Die Betätigung der Schneidwerke kann bei Bedarf durch einfach zuklappbare Kulissensteuerungen erfolgen.

## Patentansprüche

1. Trommelsiebmaschine mit mindestens einer rotierend antreibbaren Trommel (10) mit gelochtem Siebblechmantel (12), wobei außen auf dem Siebblechmantel (12) sich in Trommellängsrichtung erstrekkende Leisten (20) angeordnet sind, die jeweils an den Lochumfang benachbarter Sieblöcher (14) angepaßt sind
**dadurch gekennzeichnet,**
**daß** die besagten Leisten (20) die besagten Sieblöcher (14) jeweils teilweise umschließen.

2. Trommelsiebmaschine nach Anspruch 1, **dadurch gekennzeichnet, daß** die Leisten (20) die Sieblöcher (14) jeweils zur Hälfte ihres Lochumfangs umschließen.

3. Trommelsiebmaschine nach Anspruch 1 oder Anspruch 2, **dadurch gekennzeichnet, daß** ein Schneidwerk vorgesehen ist zum Durchschneiden von auf der Trommer (10) außen aufgewickeltem Material.

4. Trommelsiebmaschine nach Anspruch 3, **dadurch gekennzeichnet, daß** ein Schneidwerk jeweils an einer oder mehreren Leisten (20) angeordnet sein kann.

## Claims

1. Drum screening machine with at least one rotatably driven drum (10) with perforated screening sheet cover (12), wherein shoulders (20) that are each adjusted to the hole circumference of adjacent screening holes (14) and extend in the longitudinal direction of the drum are arranged outside on the screening sheet cover (12), **characterized in that** said shoulders (20) each partially envelop said screening holes (14).

2. Drum screening machine according to claim 1, **characterized in that** the shoulders (20) each cover half the circumference of the screening holes (14).

3. Drum screening machine according to claim 1 or claim 2, **characterized in that** a cutter is provided for cutting material wound outside onto the drum (10).

4. Drum screening machine according to claim 3,**characterized in that** a cutter can be arranged on one or more shoulders (20), respectively.

## Revendications

1. Tamis à tambour avec au moins un tambour entraînable en rotation (10) avec une enveloppe de tamis en tôle (12), dans lequel des baguettes (20) s'étendant dans la direction longitudinale du tambour, qui sont adaptées à la circonférence de trou des trous de tamisage adjacents (14), sont disposées à l'extérieur sur l'enveloppe de tamis en tôle (12), **caractérisé en ce que** lesdités baguettes (20) entourent respectivement partiellement lesdits trous de tamisage (14).

2. Tamis à tambour selon la revendication 1, **caractérisé en ce que** les baguettes (20) entourent les trous de tamisage (14) respectivement sur la moitié de leur circonférence de trou.

3. Tamis à tambour selon la revendication 1 ou la revendication 2, **caractérisé en ce qu'**une barre de coupe est prévue pour couper un matériau enroulé à l'extérieur sur le tambour (10).

4. Tamis à tambour selon la revendication 3, **caractérisé en ce qu'**une barre de coupe peut être disposée respectivement sur une ou plusieurs baguettes (20).
